# FASCICULE DE BREVET EUROPEEN

(11) **EP 0 337 840 B1**
(45) Date de publication et mention de la délivrance du brevet: **16.12.1992**
(21) Numéro de dépôt: 89400846.5
(22) Date de dépôt: 24.03.1989
(51) Int. Cl.: B65D 21/02

(54) **Conditionnement modulaire, apte à être gerbé avec des conditionnements du même type, mais de volume différent, pour former un lot palettisable**
Zum Stapeln mit Verpackungen des gleichen Typs, aber unterschiedlichen Volumens geeignete modulare Verpackung zur Bildung eines palettisierbaren Loses
Modular units, apt to be stacked with units of same type , but with different volume, to form a palletizable batch

(30) Priorité: 07.04.1988 FR 8804600
(43) Date de publication de la demande: 18.10.1989
(73) Titulaire: SOCIETE DE FABRICATION DE PAPIERS ONDULES SOFPO, F-16150 Chabanais (FR)
(72) Inventeur: Vallet, Jean-Pierre, F-16150 Chabanais (FR); Gay, Jean-Louis, F-75008 Paris (FR)
(74) Mandataire: Jolly, Jean-Pierre

(56) Documents cités:
- AU-B- 549 466
- CH-A- 215 487
- DE-U- 7 432 383
- FR-A- 2 141 567

## Description

La présente invention concerne un conditionnement modulaire, apte à être gerbé avec des conditionnements du même type, mais de volume différent, pour former un lot palettisable. Elle concerne plus particulièrement un conditionnement de ce type, en un matériau semi-rigide tel que le carton ou le carton ondulé.

On sait qu'il est usuel, pour la manutention, le transport à longue distance et la livraison aux clients, de rassembler sur une même palette de manutention, en couches superposées, des conditionnements identiques, disposés de façon telle que la couche inférieure couvre sensiblement toute la surface de la palette.

On utilise généralement dans ce but des conditionnements ayant la forme générale de parallélépipèdes rectangles, issus d'un unique flan de carton ondulé convenablement découpé et plié et dont la longueur et la largeur sont des sous-multiples de celles de la palette. Afin de pouvoir être réunis en position gerbée, ces conditionnements comportent généralement des tenons qui font saillie à la partie supérieure de deux parois latérales parallèles, tandis que des découpes sont ménagées en des positions correspondantes à la base de ces parois et dans le fond de l'emballage. Il est ainsi possible de superposer des conditionnements identiques en engageant les tenons des conditionnements d'une couche dans les découpes des conditionnements de la couche immédiatement supérieure, en les rendant ainsi solidaires les unes des autres. Un film d'une matière thermorétractable peut ensuite être utilisé pour verrouiller le lot de conditionnements en position sur la palette.

AU-B-549 466 décrit un emballage d'un type différent de celui rappelé ci-dessus, car ses parois latérales ne comportent pas de tenons coopérant avec des encoches ménagées dans le fond d'un emballage analogue. En effet, en position de gerbage, les emballages décrits dans ce document coopèrent par emboîtement de leur base, qui a une forme particulière (voir figure 11), dans la partie supérieure d'un emballage identique disposé au-dessous (voir figure 7).

FR-A-2 141 567 décrit un emballage du type rappelé ci-dessus, dans lequel les parois latérales comportent des tenons, qui coopèrent, en position de gerbage, avec des encoches ménagées dans le fond d'emballages identiques. Les emballages gerbés peuvent être décalés les uns par rapport aux autres (voir figure 8 de ce document), mais ils sont tous identiques et ont tous le même volume.

Il est cependant fréquent que des produits de volumes différents et en quantités différentes doivent être livrés à un même utilisateur, avec pour conséquence, si l'on effectue l'envoi à l'aide de conditionnements identiques livrés sur palette, que l'on est amené à ne remplir que très partiellement certains des emballages, ce qui majore sensiblement les frais de conditionnement et de transport et fragilise le lot expédié.

Par ailleurs, il est fréquent, pour des raisons de fabrication et afin que l'utilisateur puisse identifier aisément et rapidement les produits ou articles qui lui sont livrés, que des objets identiques soient conditionnés dans un même type d'emballage, ayant par exemple une longueur, une largeur et/ou une hauteur déterminée, caractéristique du produit conditionné, permettant à la fois la fabrication en continu et le repérage de cet emballage sur la palette. Un tel mode de conditionnement rend toutefois difficile et fragile la livraison d'emballages différents à l'état gerbé, sur une même palette, et complique par conséquent les opérations d'acheminement des conditionnements et de repérage des produits.

La présente invention vise à apporter une solution à ces problèmes en proposant un conditionnement modulaire du type défini ci-dessus, qui puisse être réalisé sous différents volumes et qui puisse néanmoins être gerbé sur une palette de manutention avec des conditionnements du même type, mais de volume différent, pour former un lot facile à manipuler, à déplacer, même sur de longues distances, et à identifier.

L'invention a aussi pour but de proposer un conditionnement de ce type, qui puisse être affecté à un unique type de produits et que l'on puisse aisément distinguer, sur la palette de transport, des autres conditionnements du lot.

A cet effet, l'invention a pour objet la combinaison de conditionnements modulaires, en un matériau semi-rigide , et d'une palette, sur laquelle ces conditionnements sont gerbés, ces conditionnements n'ayant pas tous un volume identique, mais ayant tous la forme générale d'un parallélépipède rectangle et comprenant, en saillie à la partie supérieure de deux parois parallèles, au moins un tenon de gerbage et, en position correspondante, dans le fond du conditionnementet à la base des dites parois, au moins une ouverture apte à recevoir un tel tenon, la longueur des parois des conditionnements sur lesquelles est présent le dit tenon étant un multiple d'un module de base égal à la longueur ou à la largeur de la dite palette divisée par un nombre entier, le nombre de tenons que comportent ces parois étant un multiple identique du nombre de tenons du module de base, et le profil crénelé du module de base étant répété regulièrement autant de fois qu'il y a de multiples du module de base dans la longueur de la paroi, la longueur des parois ne comportant pas de tenons étant égale à celle de la dimension correspondante de la palette ou à un sous-multiple de celle-ci, arrêté une fois pour toutes afin de fixer une dimension commune à tous les conditionnements et de permettre la coïncidence des tenons et ouvertures associées dans un même plan vertical.

Avec de telles dispositions, on conçoit qu'en disposant dans le prolongement les unes des autres les parois à tenons de différents conditionnements de même hauteur d'une même couche, lesdits tenons définissent un profil crénelé régulier qui coopère avec les ouvertures ménagées dans les conditionnements de la couche immédiatement supérieure en s'engageant dans ces ouvertures. On conçoit également que, les longueurs des parois des différents conditionnements étant égales à la longueur correspondante de la palette divisée par des nombres entiers, il sera toujours possible de faire coïncider la dimension correspondante du lot de conditionnements avec la longueur correspondante de la palette.

On notera que, si le multiple du module choisi pour déterminer la longueur d'une paroi est un diviseur du nombre entier par lequel a été défini le module, les parois résultantes seront toutes de dimension identique. Dans le sens perpendiculaire, il sera de même possible de juxtaposer les parois sans tenons de manière à avoir une longueur totale égale à la dimension correspondante de la palette, du fait que la division de cette autre dimension de la palette aura été fixée une fois pour toute de façon à définir une dimension commune à tous les conditionnements et à pouvoir faire varier la façon de diviser la première dimension.

Avantageusement, les parois dépourvues de tenons de tous les conditionnements seront de longueur égale, correspondant à la division de l'autre dimension de la palette par un nombre entier. Si le nombre choisi pour la division est deux, alors l'expéditeur et l'utilisateur pourront voir la totalité des conditionnements en faisant le tour de la palette. Ils pourront repérer ainsi aisément les produits qu'ils livreront ou qui leur seront livrés, notamment si les faces parallèles du conditionnement sont échancrées pour laisser apparaître les produits.

Bien entendu, rien n'impose que les conditionnements aient tous la même hauteur et l'on pourra utiliser des conditionnements de hauteurs différentes, à la condition que ces hauteurs soient égales à un même module ou à un multiple de celui-ci. On pourra ainsi, par exemple, superposer deux conditionnements identiques d'une hauteur unitaire et les juxtaposer en position contiguë avec un conditionnement de hauteur double, de manière que les arêtes à tenons disposées au niveau le plus élevé soient dans le prolongement les unes des autres pour former un profil crénelé continu et régulier, permettant le gerbage d'une autre couche de conditionnements.

Les conditionnements conformes à l'invention peuvent, bien entendu, être adaptés à tous les modèles usuels de palettes, par exemple aux palettes rectangulaires de dimensions 80 cm x 120 cm, 100 cm x 120 cm, 40 cm x 60 cm, 80 x 60 cm, 100 x 60 cm ou 50 x 60 cm,qui pourront être divisées par exemple en deux, dans le sens de la longueur, et en 2, 3, 4, 5, etc..., suivant les besoins, dans le sens de la largeur, pour définir la surface inférieure des conditionnements associés. Dans ce cas cette surface sera égale ainsi à 1/4, 1/6, 1/8, 1/10 etc... de celle de la palette, les parois à tenons de ces conditionnements comprenant, à partir de la plus petite surface, 1, 2, 3, 4 et 5 tenons (ou des multiples) suivant les cas.

Diverses formes de réalisation de l'invention vont être décrites ci-après à titre d'exemple non limitatif, en référence aux dessins annexés. Sur ces dessins :
La figure 1 est une vue en perspective d'un emballage conforme à l'invention apte à occuper le quart de la surface d'une palette de dimensions 80 x 120 cm ;
Les figures 1a, 1b et 1c sont des vues partielles en plan du coin supérieur d'une paroi à tenons de trois variantes de l'emballage de la figure 1 ;
La figure 2 est une vue de dessus de cette palette recouverte de quatre emballages du type de celui de la figure 1 ;
Les figures 3 et 4, d'une part, 5 et 6, d'autre part, 7 et 8, en dernier lieu, sont des vues analogues à celles des figures 1 et 2, dans le cas d'emballages dont la surface de base est égale, respectivement, au sixième , au huitième et au douzième de celle de la palette de 80 x 120 cm de la figure 2 ;
Les figures 9, 10 et 11 sont des vues en perspective, illustrant les possibilités de gerbage sur une même palette de lots de conditionnements de tailles différentes conformes à l'invention.

L' emballage représenté sur la figure 1 est un bac ayant la forme générale d'un parallélépipède rectangle qui est ouvert à sa partie supérieure. Ce bac, d'un type connu en soi, est issu d'un unique flan de carton ondulé, convenablement découpé et rainé. Il comprend deux parois longitudinales 1, parallèles entre elles, et deux parois transversales 2, de même hauteur que les parois 1, auxquelles elles sont perpendiculaires. Les parois 1 et 2 sont attenantes par des lignes de pliage au fond 3 de l'emballage et elles sont dressées perpendiculairement à ce fond.

Des volets 4, attenants aux parois transversales 2 le long de leurs arêtes verticales, sont repliés contre la face interne des parois 1, qu'ils recouvrent suivant sensiblement la moitié de leur longueur, et sont contre-collés contre ces parois. Des découpes ménagées dans les parois 1 et dans les volets 4 y définissent des poignées de préhension 5.

Des tenons de gerbage, 6, sont ménagés en saillie à la partie supérieure des parois 1 en des positions correspondant à celles de découpes 7, ménagées à la base de ces mêmes parois et dans le fond 3. De façon connue, les tenons 6 sont destinés a venir s'engager dans les découpes 7 d'un emballage immédiatement supérieur, lorsque l'on gerbe sur une palette 8 (figure 2) plusieurs couches d'emballages, en vue de leur manutention et de leur transport à distance. Dans le cas présent, les tenons 6 sont espacés les uns des autres d'intervalles réguliers de pas i, au sommet des parois 1, et ceux qui sont situés aux extrémités latérales de ces parois sont séparés par une distance i/2 de l'arête verticale. Dans le cas de la figure 1, où le fond 3 de l'emballage a une surface égale sensiblement au quart de celle de la palette de la figure 2, les parois 1 comportent six tenons 6.

Sur les figures 3 à 11, les éléments analogues à ceux des figures 1 et 2 sont désignés par les mêmes chiffres de référence.

Dans le cas des figures 3 et 4 , où l'emballage représenté peut être disposé sur la palette 8 en deux rangées parallèles de trois emballages, la paroi 1 comporte quatre tenons 6 et quatre découpes 7.

Dans le cas des figures 5 et 6, où l'emballage peut être disposé sur la palette 8 en deux rangées parallèles de quatre emballages chacune, la paroi 1 comporte trois tenons 6 et trois découpes 7.

Enfin, dans le cas des figures 7 et 8, où l'emballage peut être disposé sur la palette 8 en deux rangées parallèles comprenant chacune six emballages, la paroi 1 ne comporte plus que deux tenons 6 et deux découpes 7.

On voit donc que, conformément à l'invention, les parois 1 comportant des tenons ont une longueur qui est un multiple d'un module m égal à la dimension correspondante de la palette, en l'occurence 120 cm, divisée par un nombre entier, qui, ici, est égal à 12, mais qui pourrait être un nombre différent, et que le nombre de tenons 6 et de découpes 7 qu'elles comportent est le même multiple du nombre de tenons du module de base, qui en l'occurence ne comporte qu'un tenon.

Dans le cas des dessins, le tenon 6 est disposé au milieu du module m, mais il pourrait occuper toute autre position, comme on le voit sur les figures 1a, 1b et 1c, qui sont des vues en plan du coin supérieur gauche de la paroi 1, avec les tenons 6a, 6b et 6c, disposés respectivement à l'extrémité de l'arête de cette paroi, à l'extrémité opposée du module m, et en une position intermédiaire entre ces deux positions, mais non au milieu du module.

On notera que les parois 1, qui, sur la figure 1, étaient celles de plus grande longueur et qui avaient donc été qualifiées de parois longitudinales, peuvent, suivant les cas, avoir des longueurs inférieures à celles des parois 2 et devenir alors des parois transversales.

Les hauteurs de ces emballages peuvent être différentes, mais doivent elles-mêmes être des multiples d'un même module, afin de pouvoir superposer ces emballages en couches et sous-couches d'épaisseur égale à ce module ou multiple de celui-ci.

Les figures 9, 10 et 11 montrent, à titre d'exemple, comment il est possible, en disposant judicieusement des emballages conformes à l'invention :
- de recouvrir complètement la surface d'une palette 8 avec des conditionnements de dimensions différentes, dont les parois à tenons 6 sont dans le prolongement les unes des autres et dont les arêtes supérieures sont disposées de manière à former un profil crénelé continu, dont les tenons sont aptes à s'engager dans les découpes des conditionnements d'une couche superposée et à permettre ainsi le gerbage et la palettisation de conditionnements différents ;
- de réaliser à l'intérieur d'une même couche de conditionnement des sous-couches partielles comprenant des emballages de hauteur moindre, la hauteur totale de ces sous-couches étant égale à celle des conditionnements contigus ;

Avec les emballages qui ont été représentés, des produits ou des articles différents peuvent être logés dans des conditionnements de volumes différents, qu'il est ainsi aisé d'identifier, tant lors de la constitution du lot palettisé par l'expéditeur que lors de la réception de ce lot par l'utilisateur.

L'invention apporte donc un moyen particulièrement simple pour la constitution de lots d'emballages de dimensions différentes, qu'il est néanmoins possible de gerber sur une même palette.

## Revendications

1. Combinaison de conditionnements modulaires, en un matériau semi-rigid, et d'une palette (8), sur laquelle ces conditionnements sont gerbés, ces conditionnements n'ayant pas tous un volume identique, mais ayant tous la forme générale d'un parallélépipède rectangle et comprenant, en saillie à la partie supérieure de deux parois parallèles, au moins un tenon de gerbage (6) et, en position correspondante, dans le fond du conditionnementet à la base des dites parois, au moins une couverture (3) apte à recevoir un tel tenon, la longueur des parois (1) des conditionnements sur lesquelles est présent le dit tenon (6) étant un multiple d'un module de base égal à la longueur ou à la largeur de la dite palette divisée par un nombre entier, le nombre de tenons (6) que comportent ces parois (1) étant un multiple identique du nombre de tenons du module de base, le profil crénelé du module de base étant répété regulièrement autant de fois qu'il y a de multiples du module de base dans la longueur de la paroi (1), la longueur des parois (2) ne comportant pas de tenons étant égale à celle de la dimension correspondante de la palette ou à un sous-multiple de celle-ci, arrêté une fois pour toutes afin de fixer une dimension commune à tous les conditionnements et de permettre la coïncidence des tenons (6) et ouvertures (3) associées dans un même plan vertical.

2. Combinaison selon la revendication 1, caractérisé en ce que les parois (2) dépourvues de tenons des conditionnements ont une dimension égale à la dimension correspondante de la palette (8) ou à la moitié de celle-ci.

3. Combinaison selon l'une des revendications 1 et 2, caractérisé en ce que la hauteur des conditionnements est égale à un second module ou à un multiple de ce module.

4. Combinaison selon l'une des revendications 1 à 3, caractérisé en ce que la longueur (2) des parois dépourvues de tenons (6) des conditionnements est égale à la moitié de la dimension correspondante de la palette.

## Patentansprüche

1. Kombination von modularen Verpackungen, in einem halbsteifen Material, und aus einer Palette (8), auf der diese Verpackungen gestapelt sind, wobei nicht alle diese Verpackungen das gleiche Volumen haben, aber alle die allgemeine Form eines rechteckigen Parallelflaches haben, und wobei sie in einem Vorsprung am oberen Teil von zwei parallelen Seitenwänden wenigstens einen Stapelzapfen (6) umfassen und in einer entsprechenden Stelle im Boden der Verpackung und an der Basis der schon erwähnten Seitenwände wenigstens eine Öffnung (3) aufweisen, die geeignet ist, einen solchen Stapelzapfen aufzunehmen, wobei die Länge der Seitenwände (1) der Verpackungen, auf denen der besagte Stapelzapfen (6) sitzt, ein Vielfaches eines Basismoduls ist, welches der Länge oder Breite der besagten Palette entspricht, die man durch eine ganze Zahl teilen kann, und wobei die Zahl der Stapelzapfen (6), die diese Seitenwände (1) haben, ein gleiches Vielfaches der Zahl von Stapelzapfen des Basismoduls ist, und wobei das gerippte Profil des Basismoduls so oft regelmäßig wiederholt wird wie es Vielfache des Basismoduls in der Länge der Seitenwand (1) gibt und wobei die Länge der Seitenwände (2), die keine Stapelzapfen aufweist, dem entsprechenden Ausmaß der Palette entspricht, oder die einem Untervielfachen davon entspricht, ein für allemale beibehalten, um eine für alle Verpackungen gemeinsame Größe festzulegen und das Zusammentreffen der Stapelzapfen (6) und zugeordneten Öffnungen (3) in derselben senkrechten Ebene möglich zu machen.

2. Kombination nach Anspruch 1, dadurch gekennzeichnet, daß die Seitenwände (2) versehen mit Stapelzapfen der Verpackungen eine Größe aufweisen, die der entsprechenden Größe der Palette (8) entspricht, oder der Hälfte davon.

3. Kombination nach Anspruch 1 oder 2, dadurch gekennzeichnet, daß die Höhe der Verpackungen gleich einem zweiten Modul oder einem Vielfachen dieses Moduls ist.

4. Kombination nach einem der Ansprüche 1 bis 3, dadurch gekennzeichnet, daß die Länge (2) der mit Stapelzapfen (6) versehenen Seitenwände der Verpackungen gleich der Hälfte der entsprechenden Größe der Palette ist.

## Claims

1. A combination of modular packagings of a semi-rigid material and a pallet (8) on which said packagings are stacked, said packagings not all being of an identical volume but all being in the general shape of a right-angled parallelepiped and comprising, in projecting relationship at the upper part of two parallel walls, at least one stacking lug (6) and, at a corresponding position, in the bottom of the packaging and at the base of said walls, at least one opening (3) for receiving such a lug, the length of the walls (1) of the packagings on which said lug (6) is provided being a multiple of a base module equal to the length or the width of said pallet divided by an integer, the number of lugs (6) on said walls (1) being an identical multiple of the number of lugs of the base module, the notched profile of the base module being repeated regularly as many times as there are multiples of the base module in the length of the wall (1), the length of the walls (2) not comprising lugs being equal to that of the corresponding dimension of the pallet or a sub-multiple thereof, being fixed once and for all in order to fix a dimension common to all the packagings and to permit coincidence of the lugs (6) and openings (3) which are associated in the same vertical plane.

2. A combination according to claim 1 characterised in that the walls (2) which do not have lugs of the packagings are of a dimension which is equal to the corresponding dimension of the pallet (8) or to half thereof.

3. A combination according to one of claims 1 and 2 characterised in that the height of the packagings is equal to a second module or a multiple of said module.

4. A combination according to one of claims 1 to 3 characterised in that the length (2) of the walls which are without lugs (6) of the packaging is equal to half the corresponding dimension of the pallet.
